# EUROPÄISCHE PATENTSCHRIFT

(11) **EP 2 020 217 B1**
(45) Veröffentlichungstag und Bekanntmachung des Hinweises auf die Patenterteilung: **27.04.2011**
(21) Anmeldenummer: 07015262.4
(22) Anmeldetag: 03.08.2007
(51) Int. Cl.: A61G 13/02, A61G 13/04

(54) **Operationstisch**
Operating table
Table d'opération

(43) Veröffentlichungstag der Anmeldung: 04.02.2009
(73) Patentinhaber: TRUMPF Medizin Systeme GmbH, 07318 Saalfeld (DE)
(72) Erfinder: Meissner, Jörg, 07749 Jena (DE); Kuchenbecker, Arnd, 07318 Saalfeld (DE); Fehn, Dr. Manfred, 07318 Saalfeld (DE); Steffens, Sven, 07381 Pössneck (DE)
(74) Vertreter: Karrais, Martin

(56) Entgegenhaltungen:
- EP-A- 1 634 558
- EP-A- 1 635 153
- WO-A-99/25303
- WO-A-2006/089399
- DE-A1- 19 612 091
- US-A- 4 869 266

## Beschreibung

Die Erfindung betrifft einen Operationstisch mit den Merkmalen des Oberbegriffes von Patentanspruch 1.

Derartige Operationstische sind dem Fachmann in vielfältiger Ausführungsform bekannt, beispielsweise aus EP-A-1 635 153 und US-A-4 869 266. Auf der Tischplatte kann ein Patient während einer Operation oder einer Untersuchung gelagert werden. In der WO 2006/089399 A und der EP-A-1 634 558 A werden entsprechend ausgestaltete Pflegebetten beschrieben.

In die Operationstische ist ein Kraftmesssystem integriert. Dies gibt beispielsweise die Möglichkeit, das Gewicht des Patienten während einer Operation zu überwachen. Eine derartige Überwachung ist insbesondere dann von Vorteil, wenn der Patient einen starken Blutverlust erleidet. Das Gewicht des Patienten wird mittels eines Kraftmesssystems erfasst und kann beispielsweise auf einem Display angezeigt werden.

Die Tischplatte ist häufig relativ zu einer Grundplatte der Tragsäule verschwenkbar und/oder verschiebbar. Beispielsweise kann vorgesehen sein, dass die Tischplatte um eine parallel oder senkrecht zur Tischplattenlängsachse ausgerichtete Schwenkachse verschwenkbar ist. Dies gibt die Möglichkeit, den Oberkörper eines auf der Tischplatte liegenden Patienten anzuheben oder abzusenken oder auch den Patienten um die Tischplattenlängsachse zu verkippen. Es kann auch vorgesehen sein, dass die Tischplatte relativ zur Tragsäule In Längs- oder Querrichtung der Tischplatte verschiebbar ist. Zum Verschwenken bzw. Verschieben kommen Antriebsaggregate zum Einsatz, denen eine elektronische Steuereinheit zugeordnet ist.

Aufgabe der vorliegenden Erfindung ist es, einen Operationstisch der eingangs genannten Art derart weiterzubilden, dass er eine verbesserte Kippstabilität aufweist.

Diese Aufgabe wird bei einem Operationstisch der gattungsgemäßen Art erfindungsgemäß dadurch gelöst, dass der maximale Schwenkwinkel bzw. der maximale Verschiebeweg bezogen auf eine Nullstellung der Tischplatte in Abhängigkeit von einem Ausgangssignal des Kraftmesssystems steuerbar ist. Dies gibt die Möglichkeit, je nach Patientengewicht den maximalen Schwenkwinkel bzw. maximalen Verschiebeweg zu begrenzen, so dass beim Verschwenken bzw. Verschieben der Tischplatte die Kippstabilität des Operationstisches keinesfalls beeinträchtigt wird. Weist der Patient nur ein verhältnismäßig geringes Gewicht auf, so kann auf Basis des Ausgangssignals des Kraftmesssystems ein größerer maximaler Schwenkwinkel bzw. ein größerer maximaler Verschiebeweg vorgegeben werden, als dies bei einem Patienten mit einem verhältnismäßig hohen Gewicht der Fall ist. Starr vorgegebene maximale Schwenkwinkel bzw. maximale Verschiebewege können somit entfällen, vielmehr wird der maximale Schwenkwinkel ebenso wie der maximale Verschiebeweg maßgeblich durch das Ausgangssignal des Kraftmesssystems bestimmt.

Von Vorteil ist es, wenn mittels des Kraftmesssystems die Schwerpunktlage der Tischplatte mit darauf befindlichem Patienten bestimmbar ist. Die mechanische Belastung der Tragsäule bestimmt sich durch das Patientengewicht und dessen Verteilung sowie durch das Gewicht und die Schwerpunktlage der Tischplatte mit gegebenenfalls vorhandenen weiteren anbaubaren Lagerungssegmenten und eventuell an der Tischplatte festgelegten Apparaturen. Es ist deshalb von Vorteil, wenn mittels des Kraftmesssystems die gesamte mechanische Belastung der Tragsäule erfassbar ist.

Bei einer vorteilhaften Ausführungsform weist das Kraftmesssystem mehrere im Abstand zueinander angeordnete Sensoren auf, die mit einer zentralen Messelektronik verbunden sind. Der Einsatz mehrerer Sensoren ermöglicht es, die Lastverteilung zu erfassen, d. h. die Verteilung der auf die Tragsäule einwirkenden Last. Somit kann einer stark ungleichmäßigen Lastverteilung entgegengewirkt werden, um einem Verkippen des Operationstisches rechtzeitig entgegenzuwirken.

Vorzugsweise ist die Tischplatte mit der Tischsäule lösbar verbindbar. Die Tischplatte kann somit von der Tragsäule abgenommen und bei Bedarf auf dieser montiert werden. Dies gibt die Möglichkeit, den Patienten außerhalb des Operationssaales auf der Tischplatte zu betten. Anschließend kann die Tischplatte mit dem darauf gelagerten Patienten auf der Tragsäule montiert werden. Nach erfolgter Operation kann die Tischplatte mit dem Patienten wieder von der Tragsäule abgenommen und In einen Ruheraum überführt werden. Die Zahl der Umbettungen des Patienten kann dadurch verringert werden.

Das Kraftmesssystem ist vorzugsweise in die Tragsäule integriert. Dies ermöglicht es, für den Operationstisch an sich bekannte verschiedenartigste Tischplatten zu verwenden, die vorzugsweise mit der Tragsäule lösbar verbindbar sind. Mittels des Kraftmesssystems kann die von der Tischplatte und einem darauf befindlichen Patienten auf die Tragsäule ausgeübte Last und vorzugsweise auch die Lastvertellung ermittelt werden.

Die bei der Montage der Tischplatte auf die Tragsäule und dem Abnehmen der Tischplatte von der Tragsäule auftretenden seitlichen Kräfte und Momente an den Führungsflächen von Tischplatte und Tragsäule, die sich durch eine eventuelle Schiefstellung der Tischplatte aufgrund von ungünstigen Schwerpunktslagen ergeben, können durch das Kraftmesssystem ermittelt und von einer Steuereinheit des Operationstisches so verarbeitet werden, dass die Tragsäule in ihrem oberen Bereich derart verschwenkt wird, dass keine seitlichen Kräfte mehr auftreten. Dies erleichtert die Montage und das Abnehmen der Tischplatte auf der bzw. von der Tragsäule.

Günstig ist es, wenn die Tragsäule einen verschwenkbaren Säulenkopf aufweist. Der Säulenkopf kann beispielsweise relativ zu einem Säulenschaft in der Höhe verstellbar und/oder um eine horizontale Schwenkachse verschwenkbar sein. Auf dem Säulenkopf kann die Tischplatte montiert werden. Zumindest ein Sensor des Kraftmesssystems ist bevorzugt in den Säulenkopf integriert. Insbesondere kann vorgesehen sein, dass alle Sensoren des Kraftmesssystems und vorzugsweise auch dessen Messelektronik in den Säulenkopf integriert sind. Es kann beispielsweise vorgesehen sein, dass der Säulenkopf eine Kopfplatte aufweist, auf der die Tischplatte montierbar ist und die relativ zu einer Stützplatte der Tragsäule verschwenkbar und vorzugsweise in ihrer Höhe verstellbar ist. Das Kraftmesssystem ist bevorzugt zwischen der Kopfplatte und der Stützplatte angeordnet.

Von besonderem Vorteil ist es, wenn die Tischplatte über mehrere Stützelemente, vorzugsweise über drei Stützelemente, an der Stützplatte der Tragsäule gehalten ist, wobei die auf jedes Stützelement einwirkende Last mit Hilfe von mindestens einem Sensor des Kraftmesssystems erfassbar ist. Das Kraftmesssystem weist somit mehrere Sensoren auf, die die auf die Stützelemente einwirkende Last erfassen. Die ermöglicht zum einen, die gesamte Last, die auf die Stützplatte einwirkt, mittels des Kraftmesssystems zu bestimmen, zum anderen kann eine Lastverteilung erfasst werden. Die Bestimmung einer derartigen Lastverteilung ist insbesondere dann von Vorteil, wenn die Tischplatte verschiebbar und/oder verschwenkbar ist, denn durch die Bestimmung der Lastverteilung kann rechtzeitig einer Beeinträchtigung der Kippstabilität des Operationstisches entgegengewirkt werden.

Vorzugsweise sind die Sensoren des Kraftmesssystems in die Stützelemente integriert. Der für das Kraftmesssystem erforderliche Bauraum kann somit sehr gering gehalten werden. Insbesondere ist es möglich, bestehende Operationstische mit einem Kraftmesssystem nachzurüsten.

Es kann vorgesehen sein, dass in jedes Stützelement ein einziger Sensor des Kraftmesssystems integriert ist. Von besonderem Vorteil ist es jedoch, wenn jedes Stützelement mindestens zwei Sensoren, vorzugsweise mindestens vier Sensoren aufweist, denn dadurch kann die Messgenauigkeit, die mittels des Kraftmesssystems erzielbar ist, gesteigert werden.

Bei einer besonders bevorzugten Ausgestaltung des erfindungsgemäßen Operationstisches sind die Stützelemente als Kardangelenke ausgebildet mit zwei Gelenkbolzen, die um parallel bzw. senkrecht zur Tischplattenlängsachse ausgerichtete Schwenkachsen verschwenkbar sind, wobei die auf mindestens einen Gelenkbolzen einwirkende Last mit Hilfe von mindestens einem Sensor des Kraftmesssystems erfassbar ist. Mittels der Kardangelenke kann die Tischplatte sowohl um eine parallel zur Tischplattenlängsachse als auch um eine senkrecht zur Tischplattenlängsachse ausgerichtete Schwenkachse verschwenkt werden. Hierzu kommen vorzugsweise drei Kardangelenke zum Einsatz. Bevorzugt sind die Kardangelenke jeweils an einer Hubeinrichtung gehalten, so dass sie in ihrer Höhe relativ zu einer Stützplatte der Tragsäule verstellbar sind. Die Hubeinrichtung kann beispielsweise manuell, elektrisch, hydraulisch oder pneumatisch antreibbar sein.

Bevorzugt sind jedem Kardangelenk mehrere Sensoren des Kraftmesssystems, insbesondere zwei oder vier Sensoren zugeordnet. Wie bereits erläutert, kann dadurch die Messgenauigkeit, die mittels des Kraftmesssystems erzielbar ist, verbessert werden.

Bei einer bevorzugten Ausgestaltung weist das Kraftmesssystem Sensoren zur Erfassung einer elektrischen Widerstandsänderung auf. Die elektrische Widerstandsänderung kann durch eine mechanische Last hervorgerufen werden, die auf ein mit den Sensoren gekoppeltes Bauteil des Operationstisches einwirkt. Durch Erfassung der elektrischen Widerstandsänderung kann somit die einwirkende mechanische Last bestimmt werden. Die Sensoren können ein elektrisches Signal bereitstellen, das von einer Auswerteelektronik, an die die Sensoren angeschlossen sind, ausgewertet werden kann.

Die Sensoren können beispielsweise in Form von Dehnungsmessstreifen ausgestaltet sein. Es handelt sich hierbei um vorzugsweise flächig ausgebildete Sensoren, die an einem Bauteil des Operationstisches festgelegt werden, vorzugsweise mit dem Bauteil verklebt werden, und deren elektrischer Widerstand sich bei einer Deformation des Bauteils ändert. Die Deformation wird durch die mechanische Belastung hervorgerufen und kann in Form einer Änderung des elektrischen Widerstandes des Sensors erfasst werden.

Vorzugsweise sind jeweils zwei Dehnungsmessstreifen parallel zueinander ausgerichtet. Es hat sich gezeigt, dass dadurch die Messgenauigkeit erhöht werden kann.

Besonders günstig ist es, wenn jeweils vier Dehnungsmessstreifen zu einer Wheatstone'schen Brückenschaltung zusammengefasst sind. Die Messgenauigkeit kann dadurch zusätzlich erhöht werden, insbesondere können Temperatureinflüsse kompensiert werden. Derartige Wheatstone'sche Brückenschaltungen sind dem Fachmann an sich bekannt. Sie weisen jeweils zwei Widerstandspaare auf, die parallel zueinander geschaltet sind, wobei jedes Widerstandspaar zwei in Reihe geschaltete elektrische Widerstände aufweist.

Alternativ oder ergänzend zu elektrischen Sensoren weist das Kraftmesssystem bei einer besonders bevorzugten Ausgestaltung des erfindungsgemäßen Operationstisches magnetfeldempfindliche Sensoren auf zur Erfassung einer Magnetfeldänderung. Derartige Sensoren ermöglichen eine berührungslose Messwerterfassung. Dies ermöglicht es beispielsweise, eine mechanische Last dadurch zu bestimmen, dass die von der Last hervorgerufene Änderung eines Magnetfeldes erfasst wird. Die Bestimmung der mechanischen Last erfolgt somit auf dem Prinzip der Magnetostriktion, d. h. das Messprinzip beruht darauf, dass ein Permanentmagnet bei einer mechanischen Deformation eine Änderung des von ihm hervorgerufenen Magnetfeldes bewirkt. Diese Magnetfeldänderung kann mittels der magnetfeldempfindlichen Sensoren erfasst werden, wobei die Sensoren ein elektrisches Signal ausgeben in Abhängigkeit von der durch die mechanische Last hervorgerufenen Magnetfeldänderung.

Günstig ist es, wenn zumindest ein magnetfeldempfindlicher Sensor in Form einer Spule ausgestaltet ist. Die Spule kann eine hoch auflösende magnetische Abtasteinheit ausbilden, die Änderungen eines Magnetfeldes präzise erfasst.

Bei einer bevorzugten Ausgestaltung ist dem mindestens einen magnetfeldempfindlichen Sensor ein magnetisch kodiertes ferromagnetisches Material zugeordnet, das durch das Gewicht der Tischplatte mit dem darauf befindlichen Patienten mechanisch belastbar ist. Als ferromagnetisches Material kann beispielsweise eine aus einem ferromagnetischen Stahl gefertigte Welle zum Einsatz kommen, die einer mechanischen Belastung unterliegt aufgrund des Gewichtes des Patienten. Die Belastung führt zu einer geringfügigen Verformung der Welle in Abhängigkeit von der Größe des Patientengewichtes. Da die Welle magnetisch kodiert ist, ändert sich in Abhängigkeit von der auf die Welle einwirkenden magnetischen Last das von dieser erzeugte Magnetfeld, und diese Magnetfeldänderung kann von dem mindestens einen magnetfeldempfindlichen Sensor erfasst werden. Zur Bereitstellung eines Magnetfeldes wird das ferromagnetische Material magnetisch kodiert, indem es lokal magnetisiert wird. Dem Material wird somit eine magnetische Struktur eingeprägt, die es dauerhaft speichert. Die eingeprägte Magnetstruktur führt zur Ausbildung eines Magnetfeldes, das sich je nach einwirkender mechanischer Last ändert.

Von Vorteil ist es, wenn das ferromagnetische Material als Hohlwelle ausgestaltet ist und die zugeordneten magnetfeldempfindlichen Sensoren innerhalb der Hohlwelle angeordnet sind. Dadurch kann der für das Kraftmesssystem erforderliche Bauraum sehr stark reduziert werden.

Günstigerweise ist in der Hohlwelle ein Signalverarbeitungsglied angeordnet, an das die in der Hohlwelle positionierten Sensoren angeschlossen sind.

Bei einer besonders bevorzugten Ausgestaltung ist das ferromagnetische Material als magnetisch kodierter Gelenkbolzen eines Kardangelenkes ausgebildet. Mittels des Kardangelenkes kann, wie bereits erläutert, die Tischplatte an der Tragsäule gehalten sein. Die von der Tischplatte und dem auf dieser befindlichen Patienten ausgeübte mechanische Last wird somit von den magnetisch kodierten Gelenkbolzen der Kardangelenke aufgenommen, und mittels in den Gelenkbolzen angeordneter Sensoren wird in Abhängigkeit von der einwirkenden mechanischen Last ein elektrisches Signal ausgegeben. Auf Grundlage dieses Signales kann das Patientengewicht und die Verteilung der mechanischen Last bestimmt werden. Außerdem kann auf Basis dieses Signales der maximale Schwenkwinkel und der maximale Verschiebeweg ausgehend von einer Nullstellung der Tischplatte auf konstruktiv einfache Weise bestimmt werden.

Die nachfolgende Beschreibung bevorzugter Ausgestaltungen der Erfindung dient im Zusammenhang mit der Zeichnung der näheren Erläuterung. Es zeigen:
- Figur 1:: eine teilweise aufgetrennte Seitenansicht eines erfindungsge- mäßen Operationstisches mit einer Tischplatte und einer Trag- säule;
- Figur 2:: eine Detailansicht eines Säulenkopfes der Tragsäule aus Figur 1;
- Figur 3:: eine perspektivische Darstellung eines Kardangelenkes des Säulenkopfes aus Figur 2;
- Figur 4:: eine vereinfachte Darstellung des Kardangelenkes aus Figur 3 mit Sensoren eines Kraftmesssystems gemäß einer ersten Ausfüh- rungsform und
- Figur 5:: eine teilweise aufgetrennte vereinfachte Seitenansicht des Kardangelenkes aus Figur 3 mit Sensoren eines Kraftmess- systems gemäß einer zweiten Ausführungsform.

In Figur 1 ist schematisch ein erfindungsgemäßer Operationstisch 10 dargestellt, der eine in ihrer Höhe verstellbare Tragsäule 12 aufweist, auf der eine Tischplatte 14 lösbar gehalten ist. Die Tischplatte 14 ist mehrteilig ausgestaltet, sie umfasst ein an der Tragsäule 12 gelagertes Basissegment 15, an dem einerseits ein Beinsegment 16 und andererseits ein Rückensegment 17 jeweils um eine horizontale Verschwenkachse verschwenkbar gehalten sind. Am Rückensegment 17 ist ein Kopfsegment 18 verschwenkbar gehalten. Alternativ könnte die Tischplatte 14 selbstverständlich auch einteilig ausgestaltet sein.

Die Tragsäule 12 umfasst eine Grundplatte 20, an der ein Säulenschaft 21 festgelegt ist, der oberseitig einen Säulenkopf 22 trägt. Der Säulenkopf 22 ist in Figur 2 schematisch dargestellt. Am Säulenkopf 22 ist das Basissegment 15 der Tischplatte 14 lösbar gehalten.

Wie insbesondere aus Figur 2 deutlich wird, umfasst der Säulenkopf 22 eine Kopfplatte 24, an der unterseitig drei Kardangelenke 27, 28 und 29 angeordnet sind. Die Kardangelenke 27, 28 und 29 sind jeweils am freien Ende einer Spindel 31, 32 bzw. 33 gehalten, die mittels eines an sich bekannten und deshalb in der Zeichnung nicht dargestellten Antriebselementes in ihrer Höhe verstellbar ist. Die Antriebselemente sind in den Säulenschaft 21 integriert und an einer Stützplatte 35 des Säulenschaftes 21 fixiert. Durch Anheben der Spindeln 31, 32 und 33 kann die Kopfplatte 24 relativ zur Stützplatte 35 angehoben werden. Werden die Spindeln 31, 32 und 33 in gleichem Ausmaß angehoben, so wird die Tischplatte 14 bei gleich bleibender Ausrichtung lediglich in ihrer Höhe verstellt. Werden die Spindeln 31, 32 und 33 jedoch ungleichmäßig angehoben, so führt die Kopfplatte 24 und die an ihr gehaltene Tischplatte 14 eine Schwenkbewegung aus, wobei die Tischplatte 14 wahlweise um eine parallel zur Tischplattenlängsachse und um eine senkrecht zur Tischplattenlängsachse ausgerichtete Schwenkachse verschwenkt werden kann.

In der Figur 2 zur Erzielung einer besseren Übersicht nicht dargestellt ist eine zusätzliche Verdrehsicherung der Kopfplatte relativ zur Stützplatte 35. Derartige Verdrehsicherungen sind dem Fachmann bekannt und bedürfen daher vorliegend keiner näheren Erläuterung.

Die Kardangelenke 27, 28 und 29 sind identisch ausgestaltet. Sie weisen jeweils einen ersten Gelenkbolzen 37 auf, der um eine senkrecht zur Tischplattenlängsachse ausgerichtete Verschwenkachse in einem U-förmigen ersten Lagerbock 38 verschwenkbar gelagert ist. Der erste Lagerbock 38 ist am freien Ende der jeweiligen Spindel 31, 32 bzw. 33 festgelegt. Zusätzlich weisen die Kardangelenke 27, 28 und 29 jeweils einen zweiten Gelenkbolzen 40 auf, der auf dem ersten Gelenkbolzen 37 aufsitzt und in einem zweiten Lagerbock 41, der ebenfalls U-förmig ausgebildet ist, um eine parallel zur Tischplattenlängsachse ausgerichtete Schwenkachse verschwenkbar gelagert ist. Der zweite Lagerbock 41 ist an der Unterseite der Kopfplatte 24 festgelegt.

Die Kardangelenke 27, 28 und 29 bilden jeweils ein Stützelement aus, über das die Tischplatte 14 an der Tragsäule 12 gehalten ist. Um die auf die Kardangelenke 27, 28 und 29 jeweils einwirkende mechanische Last zu erfassen, sind in die Kardangelenke 27, 28 und 29 Sensoren integriert, die in Kombination mit einer im Säulenschaft 21, vorzugsweise zwischen der Kopfplatte 24 und der Stützplatte 35, angeordneten Messelektronik ein Kraftmesssystem ausbilden, mit dem das Gewicht eines auf der Tischplatte 14 befindlichen Patienten bestimmt werden kann.

In der in Figur 4 dargestellten Ausführungsform sind jedem Kardangelenk 27, 28 und 29 vier Sensoren in Form von Dehnungsmessstreifen zugeordnet, wobei in Figur 4 nur zwei Dehnungsmessstreifen 43, 44 sichtbar sind. Jeweils zwei Dehnungsmessstreifen sind parallel zueinander am ersten Gelenkbolzen 37 jedes Kardangelenkes 27, 28 und 29 mittels einer Klebeverbindung fixiert, wobei der zweite Gelenkbolzen 40 zwischen den beiden Dehnungsmessstreifenpaaren positioniert ist. Der erste Gelenkbolzen 37 trägt somit insgesamt vier Dehnungsmessstreifen, die elektrisch in üblicher Weise in Form einer Wheatstone'schen Messbrücke zusammengeschaltet sind. Mittels der Dehnungsmessstreifen 43, 44 kann die auf den ersten Gelenkbolzen 37 einwirkende mechanische Last bestimmt werden. Da jedem Kardangelenk 27, 28 und 29 entsprechende Dehnungsmessstreifen zugeordnet sind, kann somit zum einen die Gesamtlast, die über die Kardangelenke 27, 28 und 29 auf den Säulenschaft 21 einwirkt, bestimmt werden, und darüber hinaus kann die Lastverteilung erfasst werden. Die einwirkende Last ergibt sich aus dem Gewicht der Tischplatte 14 und der Kopfplatte 24 sowie aus dem Gewicht des auf der Tischplatte 14 befindlichen Patienten. Somit kann das Patientengewicht aus der Gesamtlast ermittelt werden.

Die Dehnungsmessstreifen 43, 44, die jeweils einem ersten Gelenkbolzen 37 zugeordnet sind, sind über Anschlussdrähte, die in der Zeichnung zur Erzielung einer besseren Übersicht nicht dargestellt sind, mit einem im Innern des als Hohlwelle ausgebildeten ersten Gelenkbolzens 37 angeordneten Signalverarbeitungsglied verbunden. Von diesem Signalverarbeitungsglied führt ein Anschlusskabel 46 zu der bereits erwähnten zentralen Messelektronik, die beispielsweise im Säulenschaft 21 angeordnet ist. Basierend auf den Signalen der Signalverarbeitungsglieder der Kardangelenke 27, 28 und 29 wird von der Messelektronik ein Ausgangssignal bereitgestellt in Abhängigkeit von der auf die Kardangelenke 27, 28 und 29 einwirkenden mechanischen Last. In Abhängigkeit von diesem Ausgangssignal wird von einer zentralen Steuereinheit des Operationstisches 10 der maximale Schwenkwinkel, um den die Tischplatte 14 verschwenkt werden kann, ebenso bestimmt wie der maximale Verschiebeweg, um den die Tischplatte 14 relativ zur Tragsäule 12 in Tischplattenlängsrichtung oder auch quer zur Tischplattenlängsrichtung verschoben werden kann. Maximaler Verschwenkwinkel und maximaler Verschiebeweg der Tischplatte 14 sind somit in Abhängigkeit vom Gewicht des Patienten bestimmbar. Je größer das Patientengewicht, desto geringer werden der maximale Schwenkwinkel und der maximale Verschiebeweg gewählt, um in jedem Fall eine optimale Stabilität des Operationstisches 10 zu gewährleisten.

In Figur 5 ist eine zweite Ausführungsform eines Kraftmesssystems dargestellt, das beim Operationstisch 10 zum Einsatz kommen kann. Auch bei dieser Ausgestaltung ist der erste Gelenkbolzen 37 der Kardangelenke 27, 28 und 29 jeweils als Hohlwelle ausgebildet, die in ihrem Inneren ein Signalverarbeitungsglied 49 trägt, von dem ein Anschlusskabel 50 nach außen führt. Über das Anschlusskabel 50 ist das Signalverarbeitungsglied 49 mit der zentralen Messelektronik des Operationstisches 10, die beispielsweise im Säulenschaft 21 angeordnet ist, verbunden. Bei der in Figur 5 dargestellten Ausführungsform ist der erste Gelenkbolzen 37 der Kardangelenke 27, 28 und 29 aus einem ferromagnetischen Material gefertigt, vorzugsweise kommt ein industrieller Stahl zum Einsatz, der zwischen 1,5 % und 8 % Nickel enthält. Der erste Gelenkbolzen 37 weist zu beiden Seiten des zweiten Gelenkbolzens 40 jeweils eine magnetische Kodierung auf, d. h. zu beiden Seiten des zweiten Gelenkbolzens 40 wurde der ferromagnetische erste Gelenkbolzen 37 magnetisch kodiert, indem ihm eine magnetische Struktur eingeprägt wurde durch Anlegen eines sehr starken äußeren Magnetfeldes. Diese magnetische Struktur behält der erste Gelenkbolzen 37 dauerhaft bei. Im Bereich der magnetischen Kodierung sind innerhalb des ersten Gelenkbolzens 37 zu beiden Seiten des zweiten Gelenkbolzens 40 jeweils vier magnetfeldempfindliche Sensoren in Form von Spulen angeordnet, die jeweils mit dem Signalverarbeitungsglied 49 verbunden sind. In Figur 5 sind zur Erzielung einer besseren Übersicht zu beiden Seiten des zweiten Gelenkbolzens 40 jeweils drei Spulen 53, 54 und 55 dargestellt. Wirkt auf den magnetisch kodierten ersten Gelenkbolzen 37 eine mechanische Last, so führt dies zu einer Änderung des von den Spulen 53, 54 und 55 erfassbaren Magnetfeldes. Die Magnetfeldänderung wird in Form eines elektrischen Signals über das Anschlusskabel 50 an die zentrale Messelektronik übertragen. Diese ermittelt aus den auf die einzelnen Kardangelenke 27, 28 und 29 einwirkenden Lasten das Gewicht des auf der Tischplatte 14 befindlichen Patienten sowie die Lastverteilung.

Bei der in Figur 5 dargestellten Ausführungsform wird die mechanische Last berührungslos mit sehr hoher Messgenauigkeit erfasst. Durch den Einsatz von Hohlwellen für den ersten Gelenkbolzen 37 erfordert das Kraftmesssystem keinen zusätzlichen Bauraum und eignet sich daher auch zur Nachrüstung bestehender Operationstische. Wie bereits bei dem unter Bezugnahme auf Figur 4 dargestellten Kraftmesssystem kann auch mittels der in Figur 5 dargestellten Ausgestaltung nicht nur das Patientengewicht bestimmt werden, sondern zusätzlich können in Abhängigkeit vom Patientengewicht ein maximaler Verschwenkwinkel und ein maximaler Verschiebeweg, ausgehend von der in Figur 1 dargestellten Nullstellung der Tischplatte 14, bestimmt werden.

## Patentansprüche

1. Operationstisch mit einer Tragsäule (12), einer auf der Tragsäule (12) gelagerten Tischplatte (14), die verschwenkbar und/oder verschiebbar ist, und einem Kraftmesssystem zur Bestimmung des Gewichtes der Tischplatte (14) und eines auf der Tischplatte (14) befindlichen Patlenten, **dadurch gekennzeichnet, dass** der maximale Schwenkwinkel bzw. der maximale Verschiebeweg bezogen auf eine Nullstellung der Tischplatte (14) In Abhängigkeit von einem Ausgangssignal des Kraftmesssystems steuerbar ist.

2. Operationstisch nach Anspruch 1, **dadurch gekennzeichnet, dass** mittels des Kraftmesssystems die Schwerpunktlage der Tischplatte mit dem darauf befindlichen Patienten bestimmbar ist.

3. Operationstisch nach Anspruch 1 oder 2, **dadurch gekennzeichnet, dass** das Kraftmesssystem mehrere Im Abstand zueinander angeordnete Sensoren (43, 44; 53, 54, 55) aufweist, die mit einer zentralen Messelektronik verbunden sind.

4. Operationstisch nach einem der voranstehenden Ansprüche, **dadurch gekennzeichnet, dass** die Tischplatte (14) mit der Tragsäule (12) lösbar verbindbar ist.

5. Operatiohstisch nach einem der voranstehenden Ansprüche, **dadurch gekennzeichnet, dass** das Kraftmesssystem in die Tragsäule (12) integriert ist.

6. Operationstisch nach einem der voranstehenden Ansprüche, **dadurch gekennzeichnet, dass** die Tragsäule (12) einen verschwenkbaren Säulenkopf (22) aufweist, in den zumindest ein Sensor (43, 44; 53, 54, 55) des Kraftmesssystems integriert ist.

7. Operationstisch nach einem der voranstehenden Ansprüche, **dadurch gekennzeichnet, dass** die Tischplatte (14) über mehrere Stützelemente (27, 28, 29) an einer Stützplatte (35) der Tragsäule (12) gehalten ist, wobei die auf jedes Stützelement (27, 28, 29) einwirkende Last mit Hilfe von mindestens einem Sensor (43, 44 53, 54, 55) des Kraftmesssystems erfassbar ist.

8. Operationstisch nach Anspruch 7, **dadurch gekennzeichnet, dass** die Sensoren (43, 44; 53, 54, 55) in die Stützelemente (27, 28, 29) integriert sind.

9. Operationstisch nach Anspruch 7 oder 8, **dadurch gekennzeichnet, dass** die Stützelemente jeweils als Kardangelenk (27, 28, 29) ausgestaltet sind mit zwei Gelenkbolzen (37, 40), die um parallel bzw. senkrecht zur Tischplattenlängsachse ausgerichtete Schwenkachsen verschwenkbar sind, wobei die auf mindestens einen Gelenkbolzen (37) einwirkende Last mit Hilfe von mindestens einem Sensor (43, 44; 53, 54, 55) erfassbar ist.

10. Operationstisch nach Anspruch 9, **dadurch gekennzeichnet, dass** jedem Kardangelenk (27, 28, 29) mehrere Sensoren (43, 44; 53, 54, 55) zugeordnet sind.

11. Operationstisch nach Anspruch 9 oder 10, **dadurch gekennzeichnet, dass** jedem Kardangelenk (27, 28, 29) mindestens vier Sensoren (43, 44; 53, 54, 55) zugeordnet sind.

12. Operationstisch nach einem der voranstehenden Ansprüche, **dadurch gekennzeichnet, dass** das Kraftmesssystem Sensoren (43, 44) zur Erfassung einer elektrischen Widerstandsänderung aufweist.

13. Operationstisch nach Anspruch 12, **dadurch gekennzeichnet, dass** zumindest ein Sensor in Form eines Dehnungsmessstreifens (43, 44) ausgestaltet ist.

14. Operationstisch nach Anspruch 13, **dadurch gekennzeichnet, dass** jeweils zwei Dehnungsmessstreifen parallel zueinander ausgerichtet sind.

15. Operationstisch nach Anspruch 13 oder 14, **dadurch gekennzeichnet, dass** jeweils vier Dehnungsmessstreifen zu einer Wheatstone'schen Brückenschaltung zusammengefasst sind.

16. Operationstisch nach einem der voranstehenden Ansprüche, **dadurch gekennzeichnet, dass** das Kraftmesssystem magnetfeldempfindliche Sensoren (53, 54, 55) zur Erfassung einer Magnetfeldänderung aufweist.

17. Operationstisch nach Anspruch 16, **dadurch gekennzeichnet, dass** zumindest ein magnetfeldempfindlicher Sensor in Form einer Spule (53, 54, 55) ausgestaltet ist.

18. Operationstisch nach Anspruch 16 oder 17, **dadurch gekennzeichnet, dass** dem mindestens einen magnetfeldempfindlichen Sensor (53, 54, 55) ein magnetisch kodiertes ferromagnetisches Material zugeordnet ist, das durch das Gewicht der Tischplatte (14) mit dem darauf befindlichen Patienten mechanisch belastbar ist.

19. Operationstisch nach Anspruch 18, **dadurch gekennzeichnet, dass** das ferromagnetische Material als Hohlwelle (37) ausgestaltet ist und die zugeordneten magnetfeldempfindlichen Sensoren (53, 54, 55) innerhalb der Hohlwelle (37) angeordnet sind.

20. Operationstisch nach Anspruch 19, **dadurch gekennzeichnet, dass** in der Hohlwelle (37) ein Signatverarbeitungsglied (49) angeordnet ist, an das die in der Hohlwelle (37) angeordneten magnetfeldempfindlichen Sensoren (53, 54, 55) angeschlossen sind.

21. Operationstisch nach Anspruch 18, 19 oder 20, **dadurch gekennzeichnet, dass** das ferromagnetische Material einen magnetisch kodierten Gelenkbolzen (37) eines Kardangelenkes (27; 28; 29) ausbildet.

## Claims

1. Operating table having a support column (12), a table panel (14) which is mounted on the support column (12) and is pivotable and/or displaceable, and a force measurement system for determining the weight of the table panel (14) and of a patient on the table panel (14), **characterized in that** the maximum pivot angle and/or the maximum displacement relative to a neutral position of the table panel (14) can be controlled in dependence on an output signal of the force measurement system.

2. Operating table according to Claim 1, **characterized in that** the location of the center of gravity of the table panel with the patient thereon can be determined by means of the force measurement system.

3. Operating table according to Claim 1 or 2, **characterized in that** the force measurement system has a plurality of sensors (43, 44; 53, 54, 55) arranged at a spacing from one another, which are connected to central measuring electronics.

4. Operating table according to any of the preceding claims, **characterized in that** the table panel (14) is releasably connectable to the support column (12).

5. Operating table according to any of the preceding claims, **characterized in that** the force measurement system is incorporated into the support column (12).

6. Operating table according to any of the preceding claims, **characterized in that** the support column (12) has a pivotable column head (22), into which at least one sensor (43, 44; 53, 54, 55) of the force measurement system is incorporated.

7. Operating table according to any of the preceding claims, **characterized in that** the table panel (14) is mounted by way of a plurality of supporting elements (27, 28, 29) on a support plate (35) of the support column (12), the load acting on each supporting element (27, 28, 29) being detectable by means of at least one sensor (43, 44; 53, 54, 55) of the force measurement system.

8. Operating table according to Claim 7, **characterized in that** the sensors (43, 44; 53, 54, 55) are incorporated into the supporting elements (27, 28, 29).

9. Operating table according to Claim 7 or 8, **characterized in that** the supporting elements are each formed as a cardan joint (27, 28, 29) having two pivot bolts (37, 40), which are pivotably mounted about pivot axes aligned respectively parallel to or at right angles to the longitudinal axis of the table panel, the load acting on at least one of the pivot bolts (37) being ascertainable by means of at least one sensor (43, 44; 53, 54, 55).

10. Operating table according to Claim 9, **characterized in that** a plurality of sensors (43, 44; 53, 54, 55) is assigned to each cardan joint (27, 28, 29).

11. Operating table according to Claim 9 or 10, **characterized in that** at least four sensors (43, 44; 53, 54, 55) are assigned to each cardan joint (27, 28, 29).

12. Operating table according to any of the preceding claims, **characterized in that** the force measurement system has sensors (43, 44) for detecting a change in electrical resistance.

13. Operating table according to Claim 12, **characterized in that** at least one sensor is provided in the form of a strain gauge (43, 44).

14. Operating table according to Claim 13, **characterized in that** each two strain gauges are aligned parallel to one another.

15. Operating table according to Claim 13 or 14, **characterized in that** every four strain gauges are assembled into a Wheatstone bridge circuit.

16. Operating table according to any of the preceding claims, **characterized in that** the force measurement system has sensors (53, 54, 55) which are sensitive to magnetic fields, for detecting a change in a magnetic field.

17. Operating table according to Claim 16, **characterized in that** at least one sensor which is sensitive to magnetic fields is provided in the form of a coil (53, 54, 55).

18. Operating table according to Claim 16 or 17, **characterized in that** a magnetically coded ferromagnetic material is associated with the at least one sensor (53, 54, 55) which is sensitive to magnetic fields, and the material is mechanically loadable by the weight of the table panel (14) with the patient thereon.

19. Operating table according to Claim 18, **characterized in that** the ferromagnetic material is formed as a hollow shaft (37) and the associated sensors (53, 54, 55) which are sensitive to magnetic fields are located within the hollow shaft (37).

20. Operating table according to Claim 19, **characterized in that** a signal processing element (49) is located in the hollow shaft (37), and the sensors (53, 54, 55) which are sensitive to magnetic fields and are located in the hollow shaft (37) are connected to the signal processing element.

21. Operating table according to Claim 18, 19 or 20, **characterized in that** the ferromagnetic material forms a magnetically coded pivot bolt (37) of a cardan joint (27; 28; 29).

## Revendications

1. Table d'opération, comportant une colonne de support (12), un plateau formant table (14), monté sur la colonne de support (12) et mobile en pivotement et/ou en translation, et un système de mesure des forces pour déterminer le poids du plateau formant table (14) et d'un patient allongé sur le plateau formant table (14), **caractérisée en ce que** l'angle de pivotement maximal et/ou le mouvement en translation maximal par rapport à une position neutre du plateau formant table (14) peuvent être commandés en fonction d'un signal de sortie du système de mesure des forces.

2. Table d'opération selon la revendication 1, **caractérisée en ce qu'**au moyen du système de mesure des forces, il est possible de déterminer le centre de gravité du plateau formant table avec le patient allongé sur celui-ci.

3. Table d'opération selon la revendication 1 ou 2, **caractérisée en ce que** le système de mesure des forces comporte plusieurs capteurs (43, 44 ; 53, 54, 55), disposés à distance les uns des autres et reliés à une électronique de mesure centrale.

4. Table d'opération selon l'une quelconque des revendications précédentes, **caractérisée en ce que** le plateau formant table (14) est propre à être assemblé de manière amovible à la colonne de support (12).

5. Table d'opération selon l'une quelconque des revendications précédentes, **caractérisée en ce que** le système de mesure des forces est intégré dans la colonne de support (12).

6. Table d'opération selon l'une quelconque des revendications précédentes, **caractérisée en ce que** la colonne de support (12) comporte une tête (22) pivotante, dans laquelle est intégré au moins un capteur (43, 44 ; 53, 54, 55) du système de mesure des forces.

7. Table d'opération selon l'une quelconque des revendications précédentes, **caractérisée en ce que** le plateau formant table (14) est maintenu au moyen de plusieurs éléments de support (27, 28, 29) sur une plaque d'appui (35) de la colonne de support (12), la charge exercée sur chaque élément de support (27, 28, 29) pouvant être détectée au moyen d'au moins un capteur (43, 44 ; 53, 54, 55) du système de mesure des forces.

8. Table d'opération selon la revendication 7, **caractérisée en ce que** les capteurs (43, 44 ; 53, 54, 55) sont intégrés dans les éléments de support (27, 28, 29).

9. Table d'opération selon la revendication 7 ou 8, **caractérisée en ce que** les éléments de support sont configurés chacun sous forme de joints universel (27, 28, 29) avec deux boulons d'articulation (37, 40), qui sont propres à pivoter autour d'axes de pivotement orientés parallèlement ou perpendiculairement à l'axe longitudinal du plateau formant table, la charge exercée sur au moins un des boulons d'articulation (37) pouvant être détectée au moyen d'au moins un capteur (43, 44 ; 53, 54, 55).

10. Table d'opération selon la revendication 9, **caractérisée en ce qu'**à chaque joint universel (27, 28, 29) sont associés plusieurs capteurs (43, 44 ; 53, 54, 55).

11. Table d'opération selon la revendication 9 ou 10, **caractérisée en ce qu'**à chaque joint universel (27, 28, 29) sont associés au moins quatre capteurs (43, 44 ; 53, 54, 55).

12. Table d'opération selon l'une quelconque des revendications précédentes, **caractérisée en ce que** le système de mesure des forces comporte des capteurs (43, 44) destinés à détecter une variation de la résistance électrique.

13. Table d'opération selon la revendication 12, **caractérisée en ce qu'**au moins un capteur est configuré sous la forme d'une jauge de contrainte (43, 44).

14. Table d'opération selon la revendication 13, **caractérisée en ce que** respectivement deux jauges de contrainte sont orientées parallèlement entre elles.

15. Table d'opération selon la revendication 13 ou 14, **caractérisée en ce que** respectivement quatre jauges de contrainte sont regroupées pour former un circuit en pont de Wheatstone.

16. Table d'opération selon l'une quelconque des revendications précédentes, **caractérisée en ce que** le système de mesure des forces comporte des capteurs (53, 54, 55) sensibles à un champ magnétique, destinés à détecter une variation du champ magnétique.

17. Table d'opération selon la revendication 16, **caractérisée en ce qu'**au moins un capteur sensible à un champ magnétique est configuré sous forme de bobine (53, 54, 55).

18. Table d'opération selon la revendication 16 ou 17, **caractérisée en ce que** ledit au moins un capteur (53, 54, 55) sensible à un champ magnétique est associé à un matériau ferromagnétique codé magnétiquement, qui peut être sollicité mécaniquement par le poids du plateau formant table (14) avec le patient allongé sur celui-ci.

19. Table d'opération selon la revendication 18, **caractérisée en ce que** le matériau ferromagnétique est configuré sous forme d'arbre creux (37) et les capteurs (53, 54, 55) sensibles à un champ magnétique associés sont disposés à l'intérieur de l'arbre creux (37).

20. Table d'opération selon la revendication 19, **caractérisée en ce que** dans l'arbre creux (37) est disposé un organe de traitement des signaux (49), auquel sont raccordés les capteurs (53, 54, 55) sensibles à un champ magnétique et disposés dans l'arbre creux (37).

21. Table d'opération selon la revendication 18, 19 ou 20, **caractérisée en ce que** le matériau ferromagnétique forme un boulon d'articulation (37), codé magnétiquement d'un joint universel (27 ; 28 ; 29).
